# DEMANDE DE BREVET EUROPEEN

(11) **EP 4 218 667 A1**
(43) Date de publication de la demande: **02.08.2023**
(21) Numéro de dépôt: 23153773.9
(22) Date de dépôt: 27.01.2023
(51) Int. Cl.: A61D 11/00, A01K 13/00

(54) **DISPOSITIF MOBILE DE BALNÉOTHÉRAPIE ÉQUINE**

(30) Priorité: 28.01.2022 FR 2200782
(71) Demandeur: Martel, Mathilde, 50200 Nicorps (FR)
(72) Inventeur: MARTEL, Mathilde, 50200 Nicorps (FR); LE VOT, Yoann, 50200 Nicorps (FR); ODDOS, Laure, 50230 Agon-Coutainville (FR); ODDOS, Alexandre, 50230 Agon-Coutainville (FR)
(74) Mandataire: Fidal Innovation

(57) **Abrégé**

Véhicule automobile ou remorque routière roulante pour la régénération des équidés comprenant :
- une paroi d'enceinte comprenant un toit fermé,
- une porte d'entrée,
- une porte de sortie distincte de la porte d'entrée,
le véhicule ou la remorque comprenant en outre :
- une cuve de bain, sur une trajectoire entre la porte d'entrée et de sortie, pouvant prendre alternativement une configuration ouverte permettant l'accès d'un équidé, et une configuration fermée étanche,
- un système de traitement des eaux comprenant une cuve de réserve de volume au moins égal à celui de la cuve de bain, un système de circulation de l'eau en cycle fermé entre la cuve d'eau de réserve et la cuve de bain, et un système de filtration disposé entre la cuve de bain et la cuve de réserve.

## Description

### DOMAINE DE L'INVENTION

La présente invention se rapporte au domaine technique de la balnéothérapie pour les équidés, i.e. la balnéothérapie équine.

Plus précisément, l'invention se rapporte aux dispositifs de soin de balnéothérapie équine. En particulier, l'invention se rapporte à des dispositifs mobiles de soin de balnéothérapie équine.

### ARRIÈRE-PLAN TECHNOLOGIQUE

La balnéothérapie équine ou balnéothérapie pour les équidés est une méthode de soins par l'eau dans un but de remise en forme et de rééducation de chevaux en convalescence.

Elle est également utilisée dans un objectif de prévention pour de la préparation ou la récupération physique de chevaux athlètes.

En plus des bienfaits apportés sur le physique du cheval, la balnéothérapie peut avoir un impact positif sur son mental. Une fois celui-ci à l'aise avec l'environnement, il peut pleinement profiter des soins qu'on lui procure et ainsi se relâcher physiquement et mentalement.

Dans le domaine de la balnéothérapie équine, il est connu de prévoir un dispositif de soin immobile dans lequel l'équidé est placé pour profiter des bienfaits de la balnéothérapie. De nombreux complexes de balnéothérapies proposent de tels dispositifs. Par exemple, des complexes proposent un ou plusieurs couloirs de nage, des bassins d'eau de température variables, des lances massantes ou encore un solarium.

Néanmoins, de tels complexes s'adressent plus à des objectifs de soin voire à des objectifs de préparations physique mais moins à des objectifs de récupération physique car de tels complexes sont rarement situés à proximité des champs de courses ou autre sites de compétitions sportives équines, des écuries ou des camps d'entrainement.

Ainsi, des dispositifs mobiles de soin de balnéothérapie équine ont été développés. Ils peuvent donc être amenés au plus près des lieux de compétitions, des écuries ou des camps d'entrainement afin d'offrir un soin de récupération physique le plus tôt possible après un effort physique.

Néanmoins de tels dispositifs présentent de nombreux désavantages.

Par exemple, certains dispositifs mobiles ne prévoient pas de recyclage de l'eau utilisée pour les soins de balnéothérapie. Ainsi, l'utilisation du dispositif de soin consomme plusieurs mètres-cubes d'eau à chaque passage d'un équidé. De plus, son utilisation requiert une alimentation en eau ce qui limite la mobilité du dispositif.

Un autre désavantage des dispositifs connus est la trajectoire compliquée pour l'équidé afin d'entrer ou de sortir du dispositif de soin. Par exemple, de nombreux dispositifs prévoient une sortie en marche arrière de l'équidé ce qui est compliqué pour l'équidé et potentiellement dangereux pour le cavalier ou l'accompagnant. Selon d'autres dispositifs, l'équidé doit réaliser un demi-tour au sein du dispositif. Une telle trajectoire peut faire l'objet de refus de la part de l'équidé ou causer des blessures pour l'équidé.

L'invention vise ainsi à résoudre les inconvénients des dispositifs mobiles existants présentés plus haut.

### RÉSUMÉ DE L'INVENTION

Ainsi, l'invention se rapporte à un véhicule automobile ou remorque routière roulante pour la régénération des équidés comprenant :
- une paroi d'enceinte comprenant un toit fermé,
- une porte d'entrée,
- une porte de sortie distincte de la porte d'entrée,
le véhicule ou la remorque comprenant en outre :
- une cuve de bain, sur une trajectoire entre la porte d'entrée et de sortie, pouvant prendre alternativement une configuration ouverte permettant l'accès d'un cheval, et une configuration fermée étanche,
- un système de traitement des eaux comprenant une cuve de réserve de volume au moins égal à celui de la cuve de bain, un système de circulation de l'eau en cycle fermé entre la cuve d'eau de réserve et la cuve de bain, et un système de filtration disposé entre la cuve de bain et la cuve de réserve.

Grâce à ces dispositions, la cuve de bain peut être déplacée au plus près des lieux de compétition. Ainsi, un équidé peut bénéficier des bienfaits offerts par la balnéothérapie immédiatement après un effort physique.

De plus, le véhicule comprend un système de traitement des eaux. Il est donc autonome en eau et ne nécessite donc pas une alimentation en eau. Cela est pratique compte tenu de la mobilité recherchée pour la cuve de bain et écologique vu le volume d'eau économisé à chaque traitement des eaux usées par le passage d'un équidé.

Enfin, l'enceinte du véhicule ou de la remorque comprend un toit fermé. La cuve de bain est donc protégée des intempéries et peut être utilisée dans n'importe quelles conditions climatiques.

Selon différents aspects, il est possible de prévoir l'une et/ou l'autre des caractéristiques ci-dessous prises seules ou en combinaison.

Selon une réalisation, la trajectoire entre la porte d'entrée et de sortie comprend un sol sensiblement plat et/ou un virage à au plus 90°.

Ainsi, la trajectoire entre la portée d'entrée et la sortie est simple puisqu'elle comprend simplement un virage à au plus 90°. Un équidé entrant dans l'enceinte du véhicule, fatigué par un effort physique, ne risque donc pas de se blesser.

Selon une réalisation, le véhicule automobile ou la remorque routière roulante comprend en outre un dispositif d'oxygénation de l'eau relié à la cuve de réserve.

L'eau filtrée est ainsi réoxygénée entre chaque passage d'un équidé dans la cuve de bain.

Selon une réalisation, le véhicule comprend un dispositif de refroidissement de l'eau relié à la cuve de réserve, le système de refroidissement de l'eau étant adapté pour obtenir et/ou maintenir une température de l'eau entre 1° et 10°C, de préférence entre 1° et 5°C, de manière encore plus préférentielle entre 2° et 4°C.

Ainsi, l'eau filtrée réchauffée après le soin d'un premier équidé est refroidie dans la cuve de réserve dans l'attente d'un soin d'un deuxième équidé.

Selon une réalisation, le véhicule comprend en outre un dispositif d'analyse de l'eau contenue dans la cuve de bain et/ou dans la cuve de réserve.

Il est alors possible de vérifier le pH (potentiel hydrogène), le taux de chlore, l'alcalinité ou titre alcalimétrique complet, le brome, le chlore ou encore le titre hydrotimétrique de l'eau contenue dans la cuve de bain et/ou de réserve. Le remplissage de la cuve de bain peut être conditionné à des résultats d'analyse obtenus avec un de ces dispositifs.

Selon une réalisation, la cuve de bain et la cuve de réserve ont un volume compris dans l'un des intervalles suivants :
- de 1500 à 2000 litres,
- de 2001 à 2500 litres,
- de 2501 à 3000 litres,
- de 3001 à 3500 litres,
- de 3501 à 4000 litres,
- de 4001 à 4500 litres,
- de 4501 à 5000 litres.

Selon une réalisation, la cuve de bain est équipée de jets d'eau.

Les jets d'eau permettent une plus grande relaxation pour l'équidé et une meilleure récupération musculaire et/ou tendineuse.

Selon une réalisation, les mécanismes d'ouverture et de fermeture des portes d'entrée et de sortie sont adaptés à une utilisation à une main.

Cela permet à l'accompagnant de l'équidé d'ouvrir l'enceinte d'une main et de guider l'équidé dans l'enceinte de l'autre main ou, inversement, d'aider l'équidé à sortir de l'enceinte d'une main et de fermer l'enceinte de l'autre.

Selon une réalisation, la portée d'entrée est située sur une portion latérale de la paroi d'enceinte et la portée de sortie est située sur une portion arrière de la paroi d'enceinte.

Selon une réalisation, le véhicule automobile ou la remorque routière roulante comprend en outre une rampe d'accès à la porte d'entrée et/ou une rampe de sortie en aval de la porte de sortie. De telles rampes facilitent l'accès de l'équidé dans l'enceinte ou la sortie de l'équidé de l'enceinte.

Selon une réalisation, la trajectoire entre la porte d'entrée et de sortie définit un sens avant de l'entrée vers la sortie et un sens arrière de la sortie vers l'entrée, et les dimensions de l'enceinte et/ou de la cuve de bain sont adaptées pour que l'équidé entre dans l'enceinte et/ou dans la cuve de bain par la porte de sortie selon le sens arrière et puisse se positionner dans le sens avant une fois entré dans l'enceinte et/ou la cuve de bain.

Selon une réalisation, un plancher de la cuve de bain et un plancher de l'enceinte sont situés à une même altitude.

La divulgation prévoit également une méthode de régénération d'un équidé comprenant les étapes suivantes :
- entrée de l'équidé dans l'enceinte d'un véhicule automobile ou remorque routière roulante pour la régénération des équidés par la porte d'entrée,
- guidage de l'équidé à l'intérieur de la cuve de bain, la cuve de bain étant alors dans une configuration ouverte,
- fermeture de la cuve de bain, la cuve de bain étant alors dans une configuration fermée étanche,
- remplissage en eau de la cuve de bain,
- maintien de l'équidé dans la cuve de bain pendant une durée de soin,,
- évacuation de l'eau vers le système de traitement des eaux,
- ouverture de la cuve de bain,
- sortie de l'équidé de l'enceinte par la porte de sortie.

Selon une réalisation, la méthode comprend en outre au moins l'une des étapes suivantes:
- remplissage en eau de la cuve de réserve par l'eau évacuée et traitée par le système de traitement des eaux,
- oxygénation de l'eau de la cuve de réserve par le système de système d'oxygénation,
- refroidissement de l'eau de la cuve de réserve par le système de refroidissement.

Selon une réalisation, la durée de soin est de 5, 10, 15, 20, 25 ou 30 minutes.

Enfin, selon un autre aspect de l'invention, il est prévu un procédé de fabrication d'un véhicule automobile selon l'invention à partir d'un véhicule automobile ou d'une remorque de transport d'équidés caractérisé en ce qu'il comprend l'une des étapes suivantes :
- installation de la cuve de réserve sous le plancher de l'enceinte du véhicule automobile ou de la remorque de transport, par exemple dans des réservoirs d'eau du véhicule automobile ou de la remorque de transport,
- installation de la cuve de bain dans l'enceinte de chargement prévue pour le transport des équidés du véhicule automobile ou de la remorque de transport,
- installation du système de filtration et/ou du système de refroidissement dans une extension ou dans un espace repos du véhicule automobile ou de la remorque de transport

Selon une réalisation, le procédé de fabrication d'un véhicule automobile ou d'une remorque selon l'invention à partir d'un véhicule automobile de transport d'équidés est réversible.

### BRÈVE DESCRIPTION DES DESSINS

Des modes de réalisation de l'invention seront décrits ci-dessous par référence aux dessins, décrits brièvement ci-dessous :
[Fig. 1] représente un véhicule automobile ou remorque routière roulante pour la régénération des équidés selon une vue de dessus.
[Fig. 2] représente un véhicule automobile ou remorque routière roulante pour la régénération des équidés selon une vue de face.
[Fig. 3] représente le plan de coupe A-A de la figure 2.
[Fig. 4] représente le plan de coupe B-B de la figure 2.
[Fig. 5] représente un véhicule automobile de transport d'équidé utilisé pour fabriquer un véhicule automobile pour la régénération des équidés
[Fig. 6] représente le plan de coupe A-A de la figure 5
[Fig. 7] représente le plan de coupe C-C de la figure 5
[Fig. 8] à [Fig. 10] illustrent une cuve de bain selon l'invention.

Sur les dessins, des références identiques désignent des objets identiques ou similaires.

### DESCRIPTION DÉTAILLÉE

### Dispositif mobile

L'invention concerne un véhicule automobile ou une remorque routière roulante 1 pour la régénération des équidés tel qu'illustré à la figure 1.

Idéalement, le véhicule automobile 1 est un camion porteur. On rappelle que contrairement au tracteur routier destiné à tracter son conteneur, le camion porteur lui est conçu pour porter sa marchandise.

Ces camions porteurs d'au minimum 3,5 tonnes sont constitués :
- d'une cabine.
- d'un châssis sur lequel reposera le conteneur (appelé aussi carrosserie) permettant de transporter la marchandise. Le châssis peut être adapté pour recevoir différents types de carrosseries et donc différents types de marchandises.
- d'un moteur assez puissant pour faire rouler le camion porteur malgré de lourdes charges.
- d'essieux, pièces disposées transversalement sous le camion porteur, permettant d'en soutenir le poids. La charge maximum pour un essieu est généralement de 13 tonnes et un camion porteur peut compter jusqu'à 4 essieux.

La remorque 1 comprend uniquement un châssis et les essieux décrits précédemment.

Le châssis, le moteur et les essieux du véhicule automobile 1 ne sont pas représentés sur les figures. De même, le châssis et le moteur de la remorque 1 ne sont pas représentés.

Idéalement le véhicule 1 est un poids-lourd de 26 tonnes.

Le véhicule automobile 1 ou la remorque automobile 1 comprend une paroi d'enceinte 10 comprenant une porte d'entrée 11 et une porte de sortie 12 par lesquelles un équidé peut entrer et sortir du véhicule 1 comme illustré à la figure 1.

L'enceinte 10 est placée sur le châssis du véhicule 1 ou de la remorque 1. Elle fait office de conteneur pour le camion porteur. Ses dimensions peuvent être de 2 à 3 mètres de largeur, par exemple 2,50 m, de 6 à 7 mètres de longueur et de 2 à 3 mètres de hauteur, par exemple de 2,50 mètres. Un opérateur peut donc être positionné debout à l'intérieur.

La paroi de l'enceinte 10 comprend un toit fermé 15 comme illustré à la figure 2.

Les portes d'entrées 11 et de sortie 12 peuvent être équipés d'un mécanisme d'ouverture et de fermeture adapté à une utilisation à une main.

La porte de sortie 12 est idéalement située sur la portion arrière de l'enceinte comme illustrée à la figure 1 et également visible à la figure 3.

La porte d'entrée 11 est idéalement située sur une portion latérale de l'enceinte comme illustré aux figures 1, 2 et 4.

Idéalement, la porte d'entrée 11 sert à faire entrer un équidé dans l'enceinte 10. Néanmoins, il est possible si nécessaire de faire entrer l'équidé par la porte de sortie 12. De même, il est possible de faire sortie l'équidé par la porte d'entrée 11.

Comme illustré à la figure 1, les dimensions de l'enceinte 10 sont adaptées pour permettre à un équidé de faire demi-tour s'il le souhaite ou si cela est nécessaire.

Si nécessaire, le véhicule automobile 1 ou la remorque automobile 1 comprend une rampe d'accès 13 à la portée d'entrée 11 et/ou une rampe d'accès 14 à la porte de sortie 12 (non illustrées).

Idéalement, la trajectoire T entre la porte d'entrée 11 et la porte de sortie 12 ne comprend aucun demi-tour, i.e. un virage à 180°. Par exemple, elle comprend un virage à au plus 90° entre la porte d'entrée et l'axe longitudinal du véhicule 1 ou de la remorque 1. Par ailleurs, on définit un sens avant le long de la trajectoire T et un sens arrière. Le sens avant est dirigé depuis la porte d'entrée 11 vers la porte de sortie 12 quand le sens arrière est dirigé depuis la porte de sortie 12 vers la porte d'entrée 11.

De manière générale, le véhicule ou la remorque comprend :
- une cuve de bain 20 dans laquelle un équidé peut se tenir,
- un cuve de réserve 21 destinée à stocker de l'eau,
- un système de traitement de l'eau comprenant au moins un système de circulation de l'eau et un système de filtration pour nettoyer l'eau.

Idéalement, l'eau utilisée (et donc stockée dans la cuve de réserve 21) est réfrigérée et salée. Dans ce cas, le véhicule comprend en outre une unité de refroidissement pour refroidir l'eau. L'unité de refroidissement peut comprendre un échangeur de chaleur internet coque/tube, un condensateur externe ainsi qu'une pompe interne pour la circulation entre la cuve de réserve 21 et l'unité de refroidissement.

Une cuve de bain 20 est positionnée le long de la trajectoire T. Idéalement, le fond de la cuve 20 est à la même altitude que le sol de l'enceinte du véhicule. Autrement dit, comme illustrée à la figure 2, le sol le long de la trajectoire T est sensiblement plat puisque le fond de cuve de bain n'est pas à une altitude moindre ni de la porte d'entrée 11 ni de la portée de sortie 12. Autrement dit, un plancher de la cuve 20 est situé à la même altitude que le plancher de l'enceinte du véhicule.

Selon le mode de réalisation où la trajectoire T entre la porte d'entrée 11 et la porte de sortie 12 ne comprend aucun demi-tour, i.e. un virage à 180°, la cuve 20 n'est pas forcément alignée avec un axe longitudinal du véhicule 1 ou de la remorque 1 : il importe seulement que l'angle entre l'axe longitudinal de la cuve 20 et l'axe du véhicule 1 (ou de la remorque 1) n'implique pas un virage à 180° au sein de la trajectoire T.

Ainsi, il n'est pas nécessaire pour l'équidé d'opérer un demi-tour afin d'entrer dans la cuve de bain 20. Cependant, compte tenu des dimensions de l'enceinte 10, il est possible pour l'équidé de réaliser un demi-tour au sein de l'enceinte 10 si besoin. Ceci est notamment le cas si l'équidé entre dans l'enceinte par la porte de sortie 12 au lieu d'entrer par la porte d'entrée 11.

Le sol de l'enceinte peut également être nommé plateforme. Il est possible que cette plateforme soit équipée d'un tapis roulant afin de permettre à l'équidé de marcher sur place.

### Cuve de bain

La cuve de bain 20 est illustrée aux figures 8 à 10.

La cuve de bain peut être fabriquée en acier inoxydable de classe V4 résistant à l'eau salée et protégé contre la corrosion. L'emploi de cet acier confère une totale inaltération et inoxydation à la cuve. Cela allonge la durée de vie de la cuve et limite donc son impact carbone. Enfin, cet acier robuste et solide est adapté pour résister à un équidé qui donne des coups de pied.

Par exemple, la cuve de bain est en acier V4A-1.4507.

Cependant, la cuve de bain comprend des parois en verre. Cela permet de voir l'équidé à l'intérieur.

La cuve de bain a un volume compris dans l'un des intervalles suivants :
- de 1500 à 2000 litres,
- de 2001 à 2500 litres,
- de 2501 à 3000 litres,
- de 3001 à 3500 litres,
- de 3501 à 4000 litres,
- de 4001 à 4500 litres,
- de 4501 à 5000 litres.

Par exemple, la cuve de bain peut présenter un volume de 2000, 2500, 3000, 3500, 4000, 4500 ou 5000 litres.

La cuve de bain présente une porte avant, par laquelle l'équidé sort de la cuve, est située vers la porte de sortie 12 alors que la porte arrière, par laquelle l'équidé entre la cuve, est située du côté de la porte d'entrée 11 de l'enceinte.

La cuve de bain 20 peut être équipée de jets d'eau.

Les dimensions de la cuve de bain 20 peuvent être suffisamment grandes de sorte qu'un équidé puisse changer d'orientation au sein de la cuve. Autrement dit, les dimensions de la cuve de bain 20 peuvent être adaptées pour permettre à un équidé de passer d'une orientation dirigée selon le sens avant de la trajectoire T à une orientation dirigée selon le sens arrière de la trajectoire T, et/ou inversement.

### Eau utilisée - composition

L'eau utilisée pour remplir la cuve de bain 20 peut être de l'eau douce ou de l'eau salée ou encore de l'eau dure, i.e. à très haute teneur en minéraux. Il est également possible de l'enrichir avec des oligoéléments ou des minéraux.

### Système de traitement des eaux

Le véhicule ou la remorque 1 comprend également un système de traitement de l'eau. Ce système sert à traiter l'eau usée utilisée pour le soin. Tout ou partie de ce système de traitement peut être installé dans le châssis du véhicule ou de la remorque afin de répondre au mieux aux contraintes de volume disponible au sein de l'enceinte 10.

Ce système de traitement de l'eau comprend une cuve de réserve 21 (non représentée aux figures 1 à 4). La cuve de bain 20 est relié à la cuve de réserve 21 grâce à un système de circulation de l'eau en cycle fermé. Le système de circulation comprend, de manière classique, un ou des pompes d'alimentation et un circuit de circulation de l'eau. Par exemple, il comprend une pompe centrale utilisée pour le remplissage, la vidange et la filtration dotée de vannes adaptées pour choisir les différentes fonctions.

De plus, le système de filtration peut comprendre un bac de filtration des matières en suspension ainsi qu'un filtre à gravier.

La cuve de réserve 21 peut être constituée d'un seul volume ou à l'inverse de plusieurs volumes distincts communiquant entre eux. Cet unique volume ou ces volumes distincts peuvent être situés sous le plancher de l'enceinte 10, par exemple à la même altitude que les essieux du véhicule ou de la remorque.

En particulier, la cuve de réserve 21 peut être intégrée au châssis afin de ne pas empiéter sur l'espace au sein de l'enceinte 10 disponible pour l'équidé. Par exemple, il est possible de démonter les éléments formant les compartiments (cf supra) d'une configuration de transport possible pour y disposer les réservoirs de la cuve de réserve.

De manière alternative ou complémentaire, il est possible que tout ou partie du plancher de l'enceinte 10 soit formée par une paroi du ou des volumes de la cuve de réserve 21. Dans ce cas, il est aussi possible que certains réservoirs de la cuve de réserve 21 forment des rebords de part et d'autre de la cuve de bain 20.

Par exemple, la cuve de réserve 21 peut être réalisée en polypropylène d'épaisseur comprise entre 5 et 15 mm, de préférence 9 mm, avec un couvercle d'épaisseur comprise entre 10 et 20 mm, de préférence 12 mm et dotée de 4 à 12 chicanes, par exemple 6 chicanes internes.

Le système de traitement des eaux comprend également un système d'oxygénation de l'eau et un système de filtration de l'eau.

La cuve de réserve peut être fabriquée en acier inoxydable de classe V4. De même l'emploi de cet acier confère une totale inaltération et inoxydation à la cuve. Cela allonge la durée de vie de la cuve et limite donc son impact carbone.

La cuve de réserve a un volume compris dans l'un des intervalles suivants :
- de 1500 à 2000 litres,
- de 2001 à 2500 litres,
- de 2501 à 3000 litres,
- de 3001 à 3500 litres,
- de 3501 à 4000 litres,
- de 4001 à 4500 litres,
- de 4501 à 5000 litres.

Par exemple, la cuve de réserve peut présenter un volume de 2000, 2500, 3000, 3500, 4000, 4500 ou 5000 litres.

Par ailleurs, la cuve de bain peut être équipée d'un système d'analyse de l'eau. Ce système d'analyse peut vérifier le pH (potentiel hydrogène), le taux de chlore, l'alcalinité ou titre alcalimétrique complet, le bromeou le chlore. Le système d'analyse peut également mesurer le titre hydrotimétrique. De même, le système d'analyse peut réaliser tout type d'analyse bactériologique.

Il est également possible que le système de traitement de l'eau comprenne un dispositif d'enrichissement de l'eau en sel et/ou en oligoéléments.

### Système d'oxygénation

Il est possible que le système d'oxygénation de l'eau comprenne un circuit de circulation d'eau interne relié à un circuit de circulation d'air.

L'oxygénation peut être accomplie par des aérateurs mécaniques, des diffuseurs sous l'eau ou de l'oxygène pur. Les aérateurs mécaniques agitent l'eau pour obtenir un contact avec l'air alors que les diffuseurs introduisent des bulles d'air en profondeur afin d'obtenir un transfert entre l'air et l'eau. Les aérateurs sont souvent utilisés pour l'effet visuel et pour augmenter la circulation d'eau. Les systèmes d'oxygénation par bullage sont très sécuritaires, flexibles et performants. Le bullage est aussi efficace pour enlever les gaz tels que l'ammoniaque et le dioxyde de carbone.

Les systèmes à bulle exigent des pressions d'air différentes en fonction de la dimension des ouvertures du diffuseur. Plus les ouvertures sont grosses, plus ils sont résistants à l'obstruction, par contre, on obtient un bullage plus gros et moins efficace pour dissoudre l'oxygène dans l'eau.

L'eau est enrichie en oxygène pour intensifier la relaxation de l'animal. L'oxygène additionnée à l'eau améliore et accélère la guérison des micro-déchirures musculaires, tendineuses et des plaies, et empêchent les inflammations de perdurer.

### Système de filtration

Différents types de système de filtration peuvent être prévus pour la filtration des eaux usées de la cuve de bain 20.

Un premier système est la filtration avant remplissage : un pré-filtre est placé sur le tuyau de remplissage. A chaque remplissage, l'eau qui arrive dans la cuve d bain 20 est propre. Le filtre à cartouche est ainsi moins sollicité. Pour être efficace, le préfiltre doit être régulièrement nettoyé. Un tel système peut être installé en amont de la cuve de bain 20.

Un second système est la filtration permanente : elle nécessite une pompe dédiée à la filtration qui fonctionne indépendamment du circuit d'eau pour les soins de balnéothérapie. Elle filtre l'eau 24 heures sur 24 pendant les soins mais également lorsque le dispositif de soin est à l'arrêt. Elle est plus économique en énergie que la filtration par cycles. Associée à un filtre antibactérien, elle permet également de limiter l'utilisation des produits désinfectants.

Un troisième système est la filtration sous pression : l'eau est aspirée par la pompe puis envoyée, sous pression, dans le filtre. C'est une filtration par cycles. Elle est efficace mais assez consommatrice en énergie. Elle sollicite aussi beaucoup plus la pompe du système de circulation de l'eau en circuit fermé qui se fatigue relativement vite.

Enfin, un quatrième système est ma filtration déportée : elle demande l'installation de canalisations spécifiques pour relier la cuve de bain 20 à la filtration. Ici, le local technique est situé dans l'enceinte du véhicule ou de la remorque 1.

Ces systèmes peuvent être combinés entre eux.

De même, les systèmes de filtrations peuvent utiliser différents typesde filtres.

Le filtre à cartouche pour dispositif de balnéothérapie est le plus courant et celui qui affiche le meilleur rapport qualité-prix. Peu encombrant, il possède une bonne qualité de filtration (de l'ordre de 15 microns).

La cartouche du filtre de spa se présente sous la forme d'un cylindre composé d'une fibre synthétique finement tissée et pliée en accordéon pour augmenter la surface d'échange. Les impuretés s'incrustent dans la fibre. Pour éviter le colmatage, la cartouche doit être régulièrement nettoyée avec un jet d'eau et une brosse. Il est possible que le filtre comprenne un système de mesure indiquant le degré d'encrassement de la cartouche.

Le filtre à sable se présente sous la forme d'une bonbonne, plus ou moins imposante, remplie d'un sable très fin. L'eau souillée est envoyée, sous pression, dans le filtre où le sable retient les impuretés. L'eau propre revient dans la cuve. La filtration est de l'ordre de 40 microns. C'est pourquoi, dans ce cas, il faut traiter l'eau avec un floculent. Il va agglomérer les plus petits débris qui, sans cela, ne seraient pas retenus par le sable.

Le sable doit être régulièrement nettoyé en réalisant un contre lavage et décrassé chimiquement tous les ans. C'est une filtration déportée. Pour éviter l'utilisation de floculant, il est possible de remplacer le sable par de la zéolite (ou zéolithe). Ce minéral possède un grand pouvoir de filtration de l'ordre de 7 à 10 microns.

Le filtre à diatomite (ou diatomée) est très efficace puisqu'il permet une filtration jusqu'à 3 microns. La diatomite est une roche sédimentaire formée par la fossilisation et l'accumulation de l'enveloppe d'algues unicellulaires, les diatomées.

Le filtre à l'aspect du filtre à sable mais il est moins encombrant. La cuve du filtre comporte des membranes sur lesquelles la diatomite va se fixer ce qui lui permet de rester en suspension dans l'eau et d'assurer la filtration. Le contre lavage élimine une quantité de diatomite plus ou moins importante. Il faut donc régulièrement recharger le filtre.

### Système de refroidissement

La cuve de réserve est reliée à un système de refroidissement. L'eau y est amenée et maintenue à une température comprise entre 1° et 10°C, de préférence entre 1° et 5°C, de manière encore plus préférentielle entre 2° et 4°C.

Le système de refroidissement peut comprendre un circuit d'eau propre échangeant de la chaleur avec un circuit d'un fluide caloporteur.

### Alimentation

Les systèmes de refroidissement, de traitement, de filtration et d'oxygénation peuvent être alimentés électriquement. Par exemple l'alimentation électrique peut fonctionner en 400V/16A ou en 220V.

### Procédé de fabrication

Nous allons à présent décrire un procédé de fabrication envisageable pour un véhicule ou une remorque pour la régénération des équidés décrit précédemment à l'appui des figures 5 à 7 illustrant un mode de réalisation particulier.

Le procédé de fabrication comprend l'une des étapes suivantes :
- installation de la cuve de réserve 21 sous le plancher de l'enceinte du véhicule automobile ou de la remorque de transport, par exemple dans des réservoirs d'eau du véhicule automobile ou de la remorque de transport,
- installation de la cuve de bain 20 dans l'enceinte de chargement prévue pour le transport des équidés du véhicule automobile ou de la remorque de transport,
- installation du système de filtration dans une extension ou dans un espace repos du véhicule automobile ou de la remorque de transport.

Idéalement, toutes les étapes sont mises en oeuvre afin de fabriquer le véhicule ou la remorque pour la régénération des équidés comme décrit ci-après.

Selon ce procédé, un véhicule de transport d'équidé 100 est utilisé afin de fabriquer le véhicule pour la régénération. De plus, ce procédé de fabrication est prévu pour être réversible. C'est-à-dire, qu'il est possible de revenir dans une configuration de transport à partir du véhicule pour la régénération des équidés construit à partir d'un véhicule de transport d'équidés.

De tels véhicules comprennent classiquement une cabine de pilotage et un système de motorisation comprenant un moteur, une transmission et des roues. La cabine comprend le moteur. C'est la partie motrice du véhicule.

De plus, ces véhicules comprennent un volume de chargement délimité par une enceinte de chargement 101. C'est dans cette enceinte que les équidés sont installés pendant le transport. L'enceinte peut également être une remorque tractée par la partie motrice du véhicule.

Cette enceinte de chargement 101 (ici de transport d'équidés) peut être conçue selon différentes configurations.

Par exemple, elle peut être prévue pour 6 à 12 équidés dans lequel les équidés voyagent en oblique et où l'espace avant de la partie équidés permet d'intégrer des espaces de rangement ou des espaces de repos 103 (« couchettes groom. »). Il peut aussi s'agir d'un espace de chargement 101 prévu pour 6 à 9 équidés en stalles séparées. Dans cette configuration, les équidés voyagent dans le sens de la marche ou en position « tête arrière » et embarquent par des ponts latéraux. L'espace de chargement 101 du camion peut alors être aménagé avec des strapontins afin de permettre une surveillance rapprochée des grooms.

Enfin, l'enceinte 101 comprend de manière classique une ouverture à l'arrière et un ou plusieurs ouvertures latérales.

Afin de fabriquer le véhicule ou la remorque pour la régénération des équidés, l'enceinte de chargement 101 devient l'enceinte 10 décrit plus haut. Ainsi, une cuve de bain 20 y est installée et les éléments des différentes configurations de transport des équidés (bat-flancs etc.) sont retirés de l'enceinte 101.

De plus, les ouvertures arrière et latérales du véhicule de sortie deviennent la porte de sortie 12 et la porte d'entrée 11.

Ainsi, on obtient une enceinte 10 comprenant une paroi d'enceinte 10 comprenant un toit fermé 15, une porte d'entrée 11, une porte de sortie 12 distincte de la porte d'entrée 11 et une cuve de bain 20, sur une trajectoire entre la porte d'entrée 11 et de sortie 12.

De tels véhicule de transport disposent déjà de réservoirs d'eau. Ainsi, il est possible d'utiliser ces réservoirs d'eau pour concevoir la cuve de réserve 21 comme illustré à la figure 7. Ces réservoirs d'eau sont généralement situés sous le plancher de l'enceinte. Ainsi, la cuve de réserve 21 peut être installée sous le plancher de l'enceinte de chargement du véhicule de transport. Il est également possible que ces réservoirs d'eau, formant la cuve de réserve 21, soient utilisés comme une plate-forme pour un opérateur sur un ou plusieurs côtés de la cuve de bain. Autrement, ils forment alors une partie du plancher de l'enceinte 10.

Enfin, de tels véhicules de transport comprennent généralement une ou des extensions (« pop-out ») 102. Il est alors possible d'installer le système de filtration dans ce ou ces espaces. Ainsi, il est facilement accessible et permet une maintenance plus aisée. Si aucune extension n'est disponible sur le véhicule, il est aussi possible d'installer le système de filtration et/ou le système de refroidissement dans l'espace de repos 103 du véhicule de transport d'équidés afin d'obtenir les mêmes bénéfices.

De même, le système de filtration et/ou le système de refroidissement peut être retiré de l'extension 102 ou de l'espace de repos 103.

Un tel procédé de fabrication du véhicule ou de la remorque pour la régénération des équidés est réversible en ce qu'il est possible de retirer la cuve de bain 20 de l'enceinte de chargement 10 afin d'y réinstaller la configuration de transport de l'enceinte de chargement 101.

Autrement dit, le procédé de fabrication du véhicule ou de la remorque pour la régénération des équidés ne nécessite pas de modifications du véhicule ou de la remorque de transport en lui-même : les dimensions, la partie motrice, l'habitacle sont inchangés. Il est donc possible de revendre ensuite le véhicule ou la remorque pour la régénération des équidés en tant que véhicule ou remorque de transport.

### Méthode de régénération

### Soin

Une méthode de régénération d'un équidé peut être mise en oeuvre grâce au véhicule automobile ou la remorque routière roulante 1 pour la régénération des équidés précédemment décrite.

L'équidé entre dans le camion par la porte d'entrée 11. Une fois sur la plateforme, il est guidé depuis la porte d'entrée 11 vers la cuve 20 le long de la trajectoire T. La cuve 20 est alors dans une position ouverte afin que l'équidé puisse y entrer.

Si la trajectoire T ne comprend pas d'angle supérieur à 90° alors l'équidé ne réalise aucun demi-tour afin de s'installer dans la cuve de bain.

Si le véhicule 1 comprend une rampe d'accès à la porte d'entrée, une étape préliminaire peut-être la mise en place de cette rampe entre la portée d'entrée et le sol. Il en est de même pour la rampe de sortie et la porte de sortie.

Une fois l'équidé entré dans la cuve 20, la cuve est fermée dans sa configuration étanche. Pour ce faire, les portes avant et arrière de la cuve sont fermées.

La cuve est ensuite remplie avec l'eau de la cuve de réserve. Par exemple, la cuve de bain a pour dimensions 230cmx90cmx140cm et est rempli jusqu'à 140cm.

La cuve de bain peut également avoir pour dimensions 150 cmx263cmx193cm comme illustrée aux figure 8 à 10.

Autrement dit, la cuve de bain est remplie au maximum de sa hauteur.

Idéalement, lorsque l'équidé est dans la cuve de bain 20 et que les portes ont été fermées, la cuve de bain 20 est remplie directement d'eau salée réfrigérée et pré-filtrée provenant de la cuve de réserve 21.

Grâce au système de refroidissement décrit précédemment, l'eau a une température prédéterminée, idéalement comprise entre 2 et 4°C. La plage de température peut être différente comme décrit précédemment.

Le soin peut alors commencer. L'équidé est maintenu dans la cuve de bain 20 pendant une durée de soin. La durée de soin peut être de 5, 10, 15, 20, 25 ou 30 minutes. Idéalement, la durée de soin est de 20 minutes. Elle dépend de l'équidé.

Il est possible de prévoir que lorsque l'équidé se tient dans la cuve de bain 20, l'eau circule automatiquement hors de la cuve de bain 20, à travers le système de filtration et l'unité de refroidissement, alors que de l'eau filtrée et refroidie provenant de la cuve de réserve 21 est injectée dans la cuve de bain 20 dans les mêmes proportions. Ceci permet de maintenir le niveau d'eau requis avec de l'eau filtrée et refroidie provenant directement de la cuve de réserve 21. L'équidé dispose ainsi d'une eau constamment filtrée et réfrigérée pendant sa séance de thérapie.

A l'inverse, il est possible de prévoir qu'à la fin du soin, l'eau de la cuve de bain 20 est évacuée vers le système de traitement des eaux 30 pour être régénérée pour le prochain passage d'un équidé dans la cuve de réserve.

Par exemple, à la fin du soin, un opérateur appuie sur un bouton de vidange et l'eau s'écoule de la cuve de bain 20 à travers le système de filtration et l'unité de refroidissement et retourne dans la cuve de réserve 21, prête pour le prochain équidé.

Puis, la porte avant de la cuve 20 située en face du pont arrière du camion est ouverte, laissant le passage à l'équidé pour sortir et descendre du véhicule ou de la remorque 1. Un nouvel équidé peut alors monter dans le véhicule ou dans la remorque 1.

### Régénération de l'eau

Avant le soin d'un nouvel équidé, l'eau de la cuve de bain 20 doit être régénérée.

Pour ce faire, l'eau de la cuve de bain 20 est envoyée vers le système de traitement des eaux 30 et in fine vers la cuve de réserve 21.

Le système de filtration du système de traitement des eaux filtre l'eau usée. En effet, l'eau de soin issue de la cuve de bain peut contenir de la terre, des peaux usées, de l'urine voire des crottins de l'équidé. Une fois propre, l'eau est alors évacuée vers la cuve de réserve 21 où elle est réoxygénée par le système d'oxygénation et refroidie à la température prédéterminée par le système de refroidissement.

La teneur en oxygène de l'eau de la cuve de réserve peut être mesurée par tout système de mesure appropriée afin de s'assurer que cette teneur soit suffisante.

Une fois régénérée, l'eau de la cuve de réserve 21 est prête à remplir la cuve de bain 20.

Par ailleurs, le système de filtration peut étre_réglé pour refroidir et_filtrer en permanence l'eau directement à partir des résevoir de la cuve de réserve 21 lorsque la cuve de bain_20 n'est pas remplie.

Intérêts du soin et du véhicule automobile ou remorque routière roulante

La balnéothérapie équine apporte de nombreux bienfaits. Un dispositif de balnéothérapie équine mobile selon l'invention permet d'obtenir ces bienfaits.

La méthode de soin améliore la circulation sanguine ce qui permet une meilleure irrigation des muscles et réduit les chances de contractures, courbatures

De plus, elle soulage le corps et les membres de l'équidé.

Après une course ou un effort physique intense, l'équidé peut grâce à la méthode de régénération récupérer dans l'eau. Un effort de marche dans l'eau facile, possible grâce au tapis roulant de la plateforme, aide l'équidé à lutter contre les courbatures et la fatigue engendrée par l'effort. Au cours de la saison, cela peut aussi permettre un meilleur enchaînement des entraînements et courses intenses.

L'équidé se trouve dans un état normal et sain. Il peut être soumis à une gêne musculaire, par exemple des courbatures, mais cette gêne n'est pas susceptible de développer un état pathologique attribuable à cette gêne.

Outre ses avantages classiques de la balnéothérapie équine, le véhicule automobile ou remorque routière roulante permet de positionner la cuve de soin 20 au plus près des lieux de compétitions sportives, des centres d'entrainement et/ou des écuries.

Ainsi, les équidés peuvent bénéficier des bienfaits de la balnéothérapie équine immédiatement après l'effort physique.

De plus, l'invention est écoresponsable. En effet, grâce au système de traitement des eaux, il est possible de réaliser une vingtaine de bain avec le même volume d'eau initial ce qui représente une économie d'eau conséquente.

En outre, l'invention inverse la mobilité entre la cuve de bain et l'équidé. La cuve de bain se déplace vers l'équidé et non l'inverse. Cela représente un avantage pratique pour le propriétaire, le cavalier ou le responsable d'écurie puisqu'il n'a pas à déplacer lui-même l'équidé vers la cuve de bain. De tels déplacements nécessitent souvent l'emploi d'un camion dédié. Ainsi, l'invention permet de ne faire déplacer qu'un seul véhicule plutôt qu'une multitude de camions emmenant chacun l'équidé à la cuve de bain. C'est aussi un aspect écoresponsable de l'invention.

### LISTE DES SIGNES DE RÉFÉRENCE

- 1 :: véhicule automobile ou remorque routière roulante
- 10 :: paroi d'enceinte
- 11 :: porte d'entrée
- 12 :: porte de sortie
- 15 :: toit fermé
- 20 :: cuve de bain
- 21 :: cuve de réserve
- 30 :: système de traitement des eaux

## Revendications

1. Véhicule automobile ou remorque routière roulante (1) pour la régénération des équidés comprenant :
- une paroi d'enceinte (10) comprenant un toit fermé (15),
- une porte d'entrée (11),
- une porte de sortie (12) distincte de la porte d'entrée (11),
le véhicule ou la remorque comprenant en outre :
- une cuve de bain (20), sur une trajectoire entre la porte d'entrée (11) et de sortie (12), pouvant prendre alternativement une configuration ouverte permettant l'accès d'un équidé, et une configuration fermée étanche,
- un système de traitement des eaux (30) comprenant une cuve de réserve de volume au moins égal à celui de la cuve de bain (20), un système de circulation de l'eau en cycle fermé entre la cuve d'eau de réserve et la cuve de bain, et un système de filtration disposé entre la cuve de bain et la cuve de réserve.

2. Véhicule automobile ou remorque routière roulante selon la revendication précédente selon lequel ou laquelle la trajectoire entre la porte d'entrée (11) et de sortie (12) comprend un sol sensiblement plat et/ou un virage à au plus 90°.

3. Véhicule automobile ou remorque routière roulante pour la régénération des équidés selon la revendication précédente comprenant en outre un dispositif d'oxygénation de l'eau relié à la cuve de réserve.

4. Véhicule automobile ou remorque routière roulante pour la régénération des équidés selon l'une quelconque des revendications précédentes comprenant en outre un dispositif de refroidissement de l'eau relié à la cuve de réserve, le système de refroidissement de l'eau étant adapté pour obtenir et/ou maintenir une température de l'eau entre 1° et 10°C, de préférence entre 1° et 5°C, de manière encore plus préférentielle entre 2° et 4°C.

5. Véhicule automobile ou remorque routière roulante pour la régénération des équidés selon l'une quelconque des revendications précédentes comprenant en outre un dispositif d'analyse de l'eau contenue dans la cuve de bain et/ou dans la cuve de réserve.

6. Véhicule automobile ou remorque routière roulante pour la régénération des équidés selon l'une quelconque des revendications précédentes selon lequel ou laquelle la cuve de bain et la cuve de réserve ont un volume compris dans l'un des intervalles suivants :
- de 1500 à 2000 litres,
- de 2001 à 2500 litres,
- de 2501 à 3000 litres,
- de 3001 à 3500 litres,
- de 3501 à 4000 litres,
- de 4001 à 4500 litres,
- de 4501 à 5000 litres.

7. Véhicule automobile ou remorque routière roulante pour la régénération des équidés selon l'une quelconque des revendications précédentes selon lequel ou laquelle les cuves de bain et de réserve sont fabriquées en acier inoxydable de classe V4.

8. Véhicule automobile ou remorque routière roulante pour la régénération des équidés selon l'une quelconque des revendications précédentes selon lequel ou laquelle la cuve de bain est équipée de jets d'eau.

9. Véhicule automobile ou remorque routière roulante pour la régénération des équidés selon l'une quelconque des revendications précédentes selon lequel ou laquelle les mécanismes d'ouverture et de fermeture des portes d'entrée et de sortie sont adaptés à une utilisation à une main.

10. Véhicule automobile ou remorque routière roulante pour la régénération des équidés selon l'une quelconque des revendications précédentes selon lequel ou laquelle la porte d'entrée est située sur une portion latérale de la paroi d'enceinte et la porte de sortie est située sur une portion arrière de la paroi d'enceinte.

11. Véhicule automobile ou remorque routière roulante pour la régénération des équidés selon l'une quelconque des revendications précédentes comprenant en outre une rampe d'accès à la porte d'entrée (11) et/ou une rampe de sortie en aval de la porte de sortie (12).

12. Véhicule automobile ou remorque routière roulante pour la régénération des équidés selon l'une quelconque des revendications précédentes selon lequel
- la trajectoire entre la porte d'entrée (11) et de sortie (12) définit un sens avant de l'entrée (11) vers la sortie (12) et un sens arrière de la sortie (12) vers l'entrée (11), et
- les dimensions de l'enceinte (10) et/ou de la cuve de bain (20) sont adaptées pour que l'équidé entre dans l'enceinte (10) et/ou dans la cuve de bain (20) par la porte de sortie (12) selon le sens arrière et puisse se positionner dans le sens avant une fois entré dans l'enceinte (10) et/ou la cuve de bain (20).

13. Véhicule automobile ou remorque routière roulante pour la régénération des équidés selon l'une quelconque des revendications précédentes selon lequel un plancher de la cuve de bain (20) et un plancher de l'enceinte (10) sont situés à une même altitude.

14. Procédé de fabrication d'un véhicule automobile selon l'une quelconque des revendications 1 à 12 à partir d'un véhicule automobile ou d'une remorque de transport d'équidés **caractérisé en ce qu'**il comprend l'une des étapes suivantes :
- installation de la cuve de réserve (21) sous le plancher de l'enceinte du véhicule automobile ou de la remorque de transport, par exemple dans des réservoirs d'eau du véhicule automobile ou de la remorque de transport,
- installation de la cuve de bain (20) dans l'enceinte de chargement (101) prévue pour le transport des équidés du véhicule automobile ou de la remorque de transport,
- installation du système de filtration et/ou du système de refroidissement dans une extension (102) ou dans un espace repos (103) du véhicule automobile ou de la remorque de transport

15. Procédé de fabrication d'un véhicule automobile ou d'une remorque selon l'une quelconque des revendications 1 à 12 à partir d'un véhicule automobile de transport d'équidés selon la revendication précédente caractérisé en qu'il est réversible.
